# FASCICULE DE BREVET EUROPEEN

(11) **EP 1 538 055 B1**
(45) Date de publication et mention de la délivrance du brevet: **25.03.2009**
(21) Numéro de dépôt: 04292862.2
(22) Date de dépôt: 02.12.2004
(51) Int. Cl.: B61C 15/10

(54) **Véhicule ferroviaire, destiné à circuler sur deux rails parallèles**
Schienenfahrzeug zum Befahren von zwei parallelen Schienen
Railway vehicle adapted for operation on two parallel rails

(30) Priorité: 02.12.2003 FR 0314163
(43) Date de publication de la demande: 08.06.2005
(73) Titulaire: Alstom, 92300 Levallois-Perret (FR)
(72) Inventeur: Deckert, Paul, 67600 Selestat (FR)
(74) Mandataire: Blot, Philippe Robert Emile

(56) Documents cités:
- GB-A- 575 051
- GB-A- 1 380 872
- US-A- 2 606 780

## Description

La présente invention concerne un véhicule ferroviaire du type décrit dans le préambule de la revendication 1. On connaît de US 2 606 780 un véhicule du type précité.

L'invention s'applique à des véhicules de traction ferroviaire, que l'on désigne aussi par « engins moteurs ferroviaires »,

Comme il est bien connu, les rails de guidage de véhicules ferroviaires sont parfois recouverts par une couche de déchets végétaux, notamment en automne, ou par une couche de gel, notamment en hiver.

La présence de cette couche diminue considérablement l'adhérence entre les roues du véhicule et le rail et provoque des problèmes d'exploitation de ces véhicules, notamment lors du démarrage, ou de la montée en vitesse de ces véhicules.

Les véhicules du type précité (EP-B-0 217 636) permettent de déposer une couche de sable sur la surface supérieure du rail, au point de contact entre les roues motrices du véhicule et le rail, pour augmenter l'adhérence entre ces deux éléments.

De tels véhicules ne donnent pas entière satisfaction. En effet, le sable déposé entre la roue et le rail diminue considérablement la conductivité électrique entre ces éléments. Une bonne conductivité électrique entre ces éléments est toutefois essentielle, notamment pour activer les signaux de sécurité sur les vuies de circulation du véhicule, ou pour alimenter en énergie électrique ce véhicule.

Il est également bien connu que la table de roulement des roues est généralement soit recouverte de graisse, lorsque le système de freinage n'est pas du type « frein à sabot », soit est lisse, lorsque le système de freinage du type « frein à sabot » comporte un sabot en matériau composite.

La présence de graisse ou le fait que la table de roulement soit lisse diminue la conductivité électrique entre les roues du véhicule et le rail et provoque des problèmes d'exploitation de ces véhicules.

L'invention a pour but de remédier à ces inconvénients, c'est-à-dire de créer un véhicule qui assure une bonne adhérence entre une roue et le rail associé, tout en préservant la conductivité électrique entre ces deux éléments.

A cet effet, l'invention a pour objet un véhicule selon la revendication 1.

Le véhicule suivant l'invention peut comprendre les caractéristiques qui font l'objet des revendications 2 à 17.

Un exemple de mise en oeuvre de l'invention va maintenant être décrit en regard des dessins annexés, sur lesquels :
- la Figure 1 est une vue schématique en coupe verticale d'un véhicule selon l'invention muni de deux dispositifs selon l'invention ; et
- la Figure 2 est une vue d'un détail de la Figure 1.

Le véhicule ferroviaire 11 représenté sur la Figure 1 circule sur une voie ferrée constituée par deux rails parallèles 13, dans un sens de circulation S1, de la droite vers la gauche sur la Figure. Dans tout ce qui suit, les termes « avant » et « arrière » s'entendent par rapport à ce sens de circulation. Par ailleurs, les termes « haut », « bas », « supérieur » et « inférieur » s'entendent par rapport au positionnement de ce véhicule sur la voie.

Au voisinage du véhicule 11, le rail 13 s'étend suivant un premier axe longitudinal A-A', sensiblement horizontal sur la Figure 1.

Le véhicule 11 comprend un châssis 15 monté sur un essieu avant 17 et un essieu arrière 19. Ce véhicule 11 comprend en outre des dispositifs de nettoyage ou décapage avant et arrière 21A et 21 B, montés sur le châssis 11, respectivement à l'avant de l'essieu avant 17, et entre l'essieu avant 17 et l'essieu arrière 19.

La Figure 2 est une vue de détail du dispositif de décapage avant 21A. Comme illustré sur cette Figure, il comprend un réservoir 25 de matériau abrasif granuleux 27 de faible granulométrie, une conduite d'amenée 29, et un organe d'éjection 31.

Le réservoir 25 est monté sur le châssis 15, au-dessus de la roue 33A de l'essieu 17. Il comprend une trémie de réception du matériau abrasif 27 dont la partie haute 35 comprend un orifice 37 de remplissage et un évent 39. Cette trémie comprend en outre une partie basse 41 en forme de pyramide tronquée convergente vers le sol afin d'utiliser au maximum la quantité de matériau abrasif dans le réservoir 25.

Le matériau abrasif 27 utilisé dans ce dispositif est de préférence du sable contenant du quartz. Le diamètre moyen des particules de ce sable est compris entre 1 mm et 3,0 mm.

Dans tout ce qui suit, les termes « amont » et « aval » s'entendent par rapport au sens de circulation du matériau abrasif 27 dans le dispositif 21A.

La conduite d'amenée 29 s'étend entre le réservoir 25 et l'organe d'éjection 31. Elle comprend une prise d'aspiration 43 du matériau abrasif 27, et un organe d'accélération 45.

La prise d'aspiration 43 est constituée par un tuyau monté en saillie dans la partie basse 41 du réservoir 25. Ce tuyau comprend une portion d'extrémité en forme de U retourné ou « col de cygne », munie à son extrémité d'un orifice 47 d'admission du matériau abrasif 27, ouvert vers le bas. La prise d'aspiration 43 comprend en outre un conduit de purge 49 relié à un évent.

Ainsi, l'écoulement par gravité du matériau abrasif 27 depuis le réservoir 25 par gravité est sensiblement nul.

L'organe d'accélération 45 est constitué par un tube rigide coudé, qui comporte une portion amont 51 qui s'étend suivant un axe sensiblement vertical. Cette portion 51 est montée dans le prolongement du réservoir 25, vers le bas.

Il comprend en outre une portion aval 53 qui s'étend suivant une première direction inclinée de sensiblement 45° par rapport à la verticale. Cette portion est munie d'une buse qui comprend un orifice 55 d'injection d'air sous pression dans lequel débouche une conduite amont 57 d'arrivée d'air, en saillie dans la portion aval 53, suivant la première direction.

Cette conduite 57 d'arrivée d'air est reliée à une source 59 d'air comprimé solidaire du châssis 15. La pression de l'air délivré par la source 59 est supérieure à 4 bars et de préférence supérieure à 6 bars.

Un détendeur 61 est monté sur la conduite amont 57, entre la source de pression 59 et l'orifice d'injection 55 pour commander la pression d'air comprimé en aval de ce détendeur 61 en fonction de la vitesse du véhicule. Ce détendeur 61 est commun aux deux dispositifs de nettoyage du véhicule.

De préférence, lorsque la vitesse du véhicule est inférieure à 50 km/h, la pression de l'air comprimé délivré en aval du détendeur est régulée à 5 bars. Lorsque cette vitesse est supérieure à 50 km/h, la source 59 est directement reliée à la conduite amont par une dérivation 62. La pression délivrée est alors comprise entre 6 bars et 9 bars.

La portion aval 53 de l'organe d'accélération 45 est par ailleurs munie d'un bourrelet annulaire 63 interne qui diminue le diamètre interne de l'organe 45. Ce bourrelet 63 permet d'accélérer le matériau abrasif 27 fluidisé par l'air comprimé.

L'organe d'éjection 31 comprend un canal d'amenée 71, et un canal d'éjection 73.

Le canal d'amenée 71 s'étend dans le prolongement aval de la conduite 29, suivant un axe vertical.

Le canal d'éjection 73 s'étend suivant un second axe B-B'. L'angle α formé par le premier axe A-A' (parallèle au rail au niveau du véhicule) et le second axe B-B' est compris entre 45° et 90°. Dans le dispositif représenté sur la Figure 2, cet angle α est sensiblement égal à 60°.

Le canal 73 débouche en un point 74 en regard d'une surface supérieure du rail 13 en amont de la roue 33A, au voisinage de cette surface. Dans l'exemple représenté sur la Figure 2, la distance entre ce point 74 et la surface supérieure du rail 13 est comprise entre 4 cm et 6 cm.

Une conduite aval 75 d'amenée d'air comprimé s'étend entre un point 77 de la conduite amont 57 en aval du détendeur 61 et l'organe d'éjection 31. Une extrémité 79 de cette conduite est montée en saillie dans l'organe d'éjection 31 suivant le second axe B-B'.

On décrira maintenant comme exemple le fonctionnement du dispositif de décapage avant 21A, lors d'un déplacement du véhicule 11 dans le sens S1, dans des conditions de faible adhérence entre la roue 33A et le rail 13.

Dans un premier temps, et lorsqu'une perte d'adhérence est détectée (par exemple patinage ou glissement), le détendeur 61 est activé. De l'air comprimé à une pression de 5 bars est délivré aux conduites d'arrivée d'air amont et aval 57 et 75. Cet air comprimé pénètre dans l'organe d'accélération 45, créant une dépression dans cet organe 45. Par suite, le matériau abrasif 27 est aspiré depuis le réservoir 25, à travers l'orifice d'admission 47 de la prise 43.

Ce matériau 27 s'écoule à travers la portion aval 51 de l'organe d'accélération 45. Il est alors fluidisé et accéléré par l'air comprimé introduit par la conduite amont 57. Le matériau fluidisé 27 passe au niveau du bourrelet 63 et s'écoule à vitesse élevée jusqu'au canal d'amenée 71 de l'organe d'éjection 31.

A la sortie de ce canal 71, le matériau abrasif 27 entre en contact avec l'air comprimé provenant de la conduite aval 75 et accélère fortement à travers le canal d'éjection 73. A la sortie du canal d'éjection 73, le matériau abrasif 27 est éjecté dans un espace sensiblement conique. La directrice du cône délimitant cet espace est orientée suivant le second axe B-B'. L'angle au sommet de ce cône, pris suivant une section méridienne est supérieur à 30°.

Le matériau abrasif 27 est alors projeté sur le rail 13, à l'avant du point de contact 81 entre la roue 33A et le rail 13. L'énergie cinétique acquise par ce matériau 27 dans le dispositif 21A est suffisante pour provoquer le nettoyage du rail 13 et son décapage par abrasion. La quasi-totalité des particules du matériau 27 est de plus éjectée depuis le rail 13 vers l'extérieur. La formation d'une couche de sable entre le rail 13 et la roue 33A est ainsi évitée, et la conductivité électrique entre ces éléments est préservée.

Comme précisé ci-dessus, l'angle α entre les premier et second axes A-A' et B-B' est de préférence compris entre 45° et 90° pour favoriser ce nettoyage. Dans l'exemple illustré sur la Figure 2, un angle de 60° permet de projeter une portion du matériau abrasif 27 éjecté du rail 13 vers une surface 83 avant de la roue 33A (appelée aussi « table de roulement »). L'énergie cinétique accumulée par le matériau abrasif 27 dans le dispositif 21A est suffisante pour assurer aussi le nettoyage de cette surface avant 83, qui peut être polluée par des matériaux lubrifiants destinés à limiter l'usure de la roue et du rail.

Le dispositif arrière 21 B du véhicule 11 représenté sur la Figure 1 est analogue au dispositif avant 21A. A la différence de ce dispositif avant 21A, l'angle 13 entre le premier axe A-A' et l'axe C-C' du canal de guidage 73 est égal à 90° ce qui favorise le nettoyage du rail 13, par rapport à celui de la roue 33B.

Le rail 13 présente ainsi une surface supérieure 83 lisse et propre, ce qui augmente fortement l'adhérence entre le rail 13 et la roue 33 et préserve la conductivité électrique entre ces deux éléments.

L'adhérence entre la roue 33B et le rail 13 est supérieure à celle entre la roue 33A et le rail 13, puisque le rail 13 a subi deux opérations de décapages successives, par les dispositifs avant 21A et arrière 21B. La puissance de traction appliquée sur l'essieu arrière 33B peut alors être supérieure à celle appliquée sur l'essieu avant 33B.

En variante, une faible quantité de matériau abrasif peut en outre être projetée sur le rail 13, au voisinage du point de contact 81 entre la roue 33A et le rail 13. Ce matériau est déposé par ricochet d'une fraction du matériau projeté par l'organe d'éjection 31 sur le rail 13 ou sur la roue 33A à l'avant du point de contact 81, et améliore encore l'adhérence entre le rail 13 et la roue 33A, sans nuire de manière conséquente à la conductivité électrique entre ces deux éléments.

Dans une autre variante, le véhicule comprend une paire d'essieux avant montés sur une table de roulement avant et une paire d'essieux arrière montés sur une table de roulement arrière. Les dispositifs selon l'invention sont disposés sur le véhicule, respectivement en amont de la table de roulement amont et entre cette table et la table de roulement arrière.

Dans une autre variante, pour diminuer le coût du dispositif, la conduite amont 57 débouche directement dans la conduite d'amenée 29, sans passer par un organe d'accélération.

Grâce à l'invention qui vient d'être décrite, il est possible de disposer d'un dispositif de nettoyage d'un rail de guidage d'un véhicule ferroviaire et/ou d'une roue de ce véhicule.

Ce dispositif augmente l'adhérence entre ces éléments, sans diminuer de manière sensible la conductivité électrique entre ces éléments, afin d'obtenir une adhérence et une conductivité électrique proches de celles d'un rail propre et sec.

Compte tenu des pressions élevées de soufflage du matériau abrasif, ce dispositif est utilisable par des véhicules ferroviaires circulant à une vitesse supérieure à 50km/h.

Par ailleurs, ce dispositif est utilisable avec un matériau abrasif de faible coût, comme le sable disponible dans les installations ferroviaires existantes.

Comme illustré par la Figure 2, le dispositif de décapage avant 21A est adapté pour que la distance entre l'espace de projection du matériau abrasif sur le rail 13 et le point de contact 81 entre la roue 33A et le rail 13 soit supérieure à la moitié du rayon de la roue 33A. Le dispositif 21A projette ainsi une portion du matériau abrasif vers une surface avant de la roue 33A par ricochet sur le rail 13.

En variante, le dispositif de nettoyage est dépourvu de seconds moyens de soufflage.

Dans une autre variante, l'angle α entre les premier et second axes A-A' et B-B' est supérieur à 90°, de sorte que le canal de guidage 73 est incliné vers l'avant du véhicule. Cette disposition permet d'augmenter la vitesse de projection du matériau abrasif sur le rail 13 lorsque le véhicule ferroviaire 11 circule vers l'avant.

Dans une autre variante, le dispositif est adapté pour projeter le matériau abrasif de manière directe uniquement sur la roue, à l'écart du point de contact entre le rail et la roue, sans projeter de matériau abrasif directement sur le rail. Dans ce cas, l'axe du canal de guidage est par exemple sensiblement horizontal.

Dans une telle variante, le dispositif est adapté pour qu'une portion du matériau abrasif soit projetée, par ricochet sur la roue, vers le rail à l'écart du point de contact entre le rail et la roue.

Dans une autre variante, le dispositif est adapté pour projeter le matériau abrasif de manière directe à la fois sur le rail et sur la roue, à l'écart du point de contact entre le rail et la roue. Dans ce cas, l'axe du canal de guidage est par exemple sensiblement à 45° par rapport à l'axe du rail et le canal de guidage est partiellement obturé à son extrémité de manière à ce que la projection de matériau abrasif s'effectue à l'écart du point de contact entre le rail et la roue.

Plus généralement, le dispositif de nettoyage peut comprendre les caractéristiques suivantes :
- un réservoir de matériau abrasif, destiné à être monté sur le véhicule ;
- une conduite d'amenée du matériau, s'étendant entre le réservoir et un point en regard d'une surface dudit rail et/ou de ladite roue ; et
- un organe d'éjection du matériau, disposé dans le prolongement de la conduite au voisinage dudit point, cet organe comprenant un canal de guidage du matériau, s'étendant suivant un second axe, et des premiers moyens de soufflage, reliés audit canal ;
- des seconds moyens de soufflage, reliés à la conduite d'amenée en amont de l'organe d'éjection.

## Revendications

1. Véhicule ferroviaire (11), destiné à circuler sur deux rails (13) parallèles, du type comprenant :
- au moins un essieu avant (17) et au moins un essieu arrière (19), chaque essieu (17, 19) comprenant des roues (33A; 33B) supportées par un rail (13) s'étendant suivant un premier axe (A-A') longitudinal ; et
- au moins un dispositif (21A ; 21 B) de nettoyage du rail (13) ou/et d'une roue (33A ; 33B) monté à l'avant de l'un desdits essieux (17, 19) par rapport au sens de circulation (S1) dudit véhicule (11),
le ou chaque dispositif (21A ; 21B) de nettoyage étant du type comprenant :
- un réservoir (25) de matériau abrasif (27), monté sur le véhicule (11);
- un organe d'éjection (31) du matériau (27), relié au réservoir (25) par une conduite d'amenée (29) du matériau (27), cet organe (31) comprenant un canal (73) de guidage du matériau (27), le canal (73) s'étendant suivant un second axe (B-B'), et débouchant en un point (74) en regard d'une surface dudit rail (13) et/ou de ladite roue (33A ; 33B) ;
- des premiers moyens de soufflage (75), reliés audit canal (73) pour accélérer le matériau (27) à travers le canal de guidage (73), les premiers moyens de soufflage (75) étant reliés à une source (59) de fluide sous pression ;
**caractérisé en ce que**
le dispositif (21A ; 21 B) de nettoyage est adapté pour projeter le matériau à l'écart du point de contact (81) entre la roue (33A) et le rail (13), et pour conférer au matériau (27) une énergie cinétique suffisante pour provoquer le nettoyage du rail (13) et/ou de la roue (33A).

2. Véhicule ferroviaire (11) selon la revendication 1, **caractérisé en ce que** le dispositif (21A; 21 B) de nettoyage est adapté pour projeter le matériau de manière directe uniquement sur la roue (33A).

3. Véhicule ferroviaire (11) selon la revendication 1, **caractérisé en ce que** l'angle (α ; β) formé par les premier et second axes (A-A' ; B-B'), est supérieur à 45°, le dispositif (21A ; 21 B) de nettoyage étant adapté pour projeter le matériau à l'avant du point de contact (81) entre la roue (33A) et le rail (13) et pour conférer au matériau (27) une énergie cinétique suffisante pour provoquer le décapage par abrasion du rail (13).

4. Véhicule ferroviaire (11) selon la revendication 3, **caractérisé en ce que** l'angle (α ; β) formé par les premier et second axes (A-A' ; B-B'), est compris entre 45° et 90°.

5. Véhicule ferroviaire (11) selon l'une quelconque des revendications 3 à 4, **caractérisé en ce que** ledit angle (α) est sensiblement égal à 60°.

6. Véhicule ferroviaire (11) selon l'une quelconque des revendications 3 à 4, **caractérisé en ce que** ledit angle (β) est sensiblement égal à 90°.

7. Véhicule (11) selon l'une quelconque des revendications 3 à 6, **caractérisé en ce que** le dispositif (21A) est adapté pour que la distance entre l'espace de projection du matériau abrasif sur le rail (13) et le point de contact (81) entre la roue (33A) et le rail (13) soit supérieure à la moitié du rayon de la roue (33A) afin de projeter une portion du matériau abrasif vers une surface avant (83) de la roue (33A) par ricochet sur le rail (13).

8. Véhicule ferroviaire (11) selon l'une quelconque des revendications précédentes, **caractérisé en ce que** le dispositif (21A; 21 B) de nettoyage comprend en outre des seconds moyens de soufflage (57), reliés à la conduite d'amenée (29) en amont de l'organe d'éjection (31).

9. Véhicule ferroviaire (11) selon la revendication 8, **caractérisé en ce que** le dispositif (21A; 21B) de nettoyage comprend en outre un organe d'accélération (45), disposé sur la conduite (29) au voisinage du réservoir (25), lesdits seconds moyens de soufflage (57) débouchant dans l'organe d'accélération (45).

10. Véhicule ferroviaire (11) selon l'une des revendications 8 ou 9, **caractérisé en ce que** les premiers et seconds moyens de soufflage (75, 57) sont reliés à la source (59) de fluide sous pression, délivrant un fluide à une pression supérieure à 4 bars.

11. Véhicule ferroviaire (11) selon l'une quelconque des revendications précédentes, **caractérisé en ce qu'**un détendeur (61) est monté en aval de la source de fluide sous pression (59) pour commander la pression de fluide délivré en aval du détendeur (61) en fonction de la vitesse du véhicule.

12. Véhicule ferroviaire (11) selon l'une des revendication 10 ou 11, **caractérisé en ce que** ladite pression est comprise entre 6 et 9 bars lorsque la vitesse du véhicule est supérieure à une vitesse déterminée.

13. Véhicule ferroviaire (11) selon la revendication 12, **caractérisé en ce que** ladite vitesse déterminée est sensiblement égale à 50km/h.

14. Véhicule ferroviaire (11) selon l'une quelconque des revendications précédentes, **caractérisé en ce que** le matériau abrasif (27) est projeté dans un espace sensiblement délimité par un cône, l'angle au sommet de ce cône, pris suivant une section méridienne étant supérieur à 30°.

15. Véhicule ferroviaire (11) selon l'une quelconque des revendications précédentes, **caractérisé en ce que** le matériau abrasif (27) est constitué par des particules de sable de diamètre moyen compris entre 1 mm et 3 mm.

16. Véhicule ferroviaire (11) selon l'une quelconque des revendications précédentes, **caractérisé en ce qu'**il comprend au moins deux dispositifs (21A, 21 B) de nettoyage reliés à une source (59) commune de fluide sous pression.

17. Véhicule ferroviaire (11) selon l'une quelconque des revendications précédentes, **caractérisé en ce que** le dispositif de nettoyage est adapté pour projeter par ricochet une faible quantité de matériau (27) entre la roue (33A ; 33B) et le rail (13) au voisinage du point de contact (81) entre la roue (33A ; 33B) et le rail (13).

18. Procédé de nettoyage d'un rail et/ou d'une roue d'un véhicule ferroviaire, **caractérisé en ce qu'**il comprend les étapes suivantes :
- on fait circuler sur deux rails parallèles un véhicule ferroviaire selon l'une quelconque des revendications 1 à 17 ;
- on projette du matériau abrasif à l'écart du point de contact (81) entre la roue (33A) et le rail (13) ;
- on confère au matériau abrasif une énergie suffisante pour provoquer le nettoyage du rail et/ou de la roue.

19. Procédé selon la revendication 18, **caractérisé en ce que** la quasi-totalité des particules du matériau abrasif est éjectée depuis le rail vers l'extérieur après projection du matériau abrasif sur le rail.

## Claims

1. Rail vehicle (1) intended for travelling on two parallel rails (13) of the type comprising:
• at least one front axle (17) and at least one rear axle (19), each axle (17, 19) having wheels (33A; 33B) supported by a rail (13) extending along a first longitudinal axis (A-A'); and
• at least one device (21A; 21B) for cleaning the rail (13) or/and a wheel (33A; 33B) mounted in front of one of said axles (17, 19) in relation to the direction of travel (S 1) of said vehicle (11),
wherein the or each cleaning device (21A; 21B) is of the type comprising:
• a reservoir (25) of abrasive material (27) mounted on the vehicle (11);
• an ejection element (31) for the material (27) connected to the reservoir (25) by a supply pipe (29) for the material (27), said element (31) having a guide channel (73) for the material (27), said channel (73) extending along a second axis (B-B') and discharging at a point (74) facing a surface of said rail (13) and/or said wheel (33A; 33B);
• first blowing means (75) connected to said channel (73) to accelerate the material (27) through the guide channel (73), said first blowing means (75) being connected to a pressurised fluid source (59);
**characterised in that** the cleaning device (21A; 21 B) is adapted to discharge the material away from the contact point (81) between the wheel (33A) and the rail (13) and to supply sufficient kinetic energy to the material (27) to cause cleaning of the rail (13) and/or the wheel (33A).

2. Rail vehicle (11) according to claim 1, **characterised in that** the cleaning device (21A; 21B) is adapted to directly discharge material only onto the wheel (33A).

3. Rail vehicle (11) according to claim 1, **characterised in that** the angle (α; β) formed by the first and second axes (A-A'; B-B') is larger than 45°, and the cleaning device (21A; 2 1 B) is adapted to discharge the material in front of the contact point (81) between the wheel (33A) and the rail (13) and to supply sufficient kinetic energy to the material (27) to cause the rail (13) to be scraped by abrasion.

4. Rail vehicle (11) according to claim 3, **characterised in that** the angle (α; β) formed by the first and second axes (A-A'; B-B') is in the range of between 45° and 90°.

5. Rail vehicle (11) according to any one of claims 3 to 4, **characterised in that** said angle (α) is substantially equal to 60°.

6. Rail vehicle (11) according to any one of claims 3 to 4, **characterised in that** said angle (β) is substantially equal to 90°.

7. Rail vehicle (11) according to any one of claims 3 to 6, **characterised in that** the device (21A) is adjusted so that the distance between the discharge area of the abrasive material on the rail (13) and the contact point (81) between the wheel (33A) and the rail (13) is larger than half the radius of the wheel (33A) in order to discharge a portion of the abrasive material towards a front surface (83) of the wheel (33A) by rebounding on the rail (13).

8. Rail vehicle (11) according to any one of the preceding claims, **characterised in that** the cleaning device (21A; 21B) additionally comprises second blowing means (57) connected to the supply pipe (29) upstream of the ejection element (31).

9. Rail vehicle (11) according to claim 8, **characterised in that** the cleaning device (2 1 A; 21B) additionally comprises an acceleration element (45) arranged on the pipe (29) in the vicinity of the reservoir (25), and said second blowing means (57) open into the acceleration element (45).

10. Rail vehicle (11) according to one of claims 8 or 9, **characterised in that** the first and second blowing means (75, 57) are connected to a pressurised fluid source supplying a fluid at a pressure of higher than 4 bar.

11. Rail vehicle (11) according to any one of the preceding claims, **characterised in that** a pressure-reducing valve (61) is mounted downstream of the pressurised fluid source (59) to control the pressure of fluid supplied downstream of the pressure-reducing valve (61) as a function of the speed of the vehicle.

12. Rail vehicle (11) according to one of claims 10 or 11, **characterised in that** said pressure is in the range of between 6 and 9 bar when the speed of the vehicle is higher than a defined speed.

13. Rail vehicle (11) according to claim 12, **characterised in that** said defined speed is substantially equal to 50 km/h.

14. Rail vehicle (11) according to any one of the preceding claims, **characterised in that** the abrasive material (27) is discharged into a space largely defined by a cone, wherein the angle of cone taken along a central section is larger than 30°C.

15. Rail vehicle (11) according to any one of the preceding claims, **characterised in that** the abrasive material (27) is formed by sand particles with an average diameter in the range of between 1 mm and 3 mm.

16. Rail vehicle (11) according to any one of the preceding claims, **characterised in that** it comprises at least two cleaning devices (2 1 A, 2 1 B) connected to a common source (59) of pressurised fluid.

17. Rail vehicle (11) according to any one of the preceding claims, **characterised in that** the cleaning device is adjusted to discharge by rebound a small quantity of material (27) between the wheel (33A; 33B) and the rail (13) in the vicinity of the contact point (81) between the wheel (33A; 33B) and the rail (13).

18. Process for cleaning a rail and/or a wheel of a rail vehicle, **characterised in that** it comprises the following steps:
• causing a rail vehicle according to any one of claims 1 to 17 to travel on two parallel rails;
• discharging abrasive material away from the contact point (81) between the wheel (33A) and the rail (13);
• supplying sufficient energy to the abrasive material to cause cleaning of the rail and/or the wheel.

19. Process according to claim 18, **characterised in that** almost all the particles of abrasive material are ejected from the rail to the outside after the abrasive material is discharged onto the rail.

## Patentansprüche

1. Schienenfahrzeug (11) zum Befahren von zwei parallelen Schienen (13), das von dem Typ ist, der umfasst:
- mindestens eine Vorderachse (17) und mindestens eine Hinterachse (19), wobei jede Achse (17, 19) Räder (33A; 33B) umfasst, getragen durch eine sich entsprechend einer ersten Längsachse (A-A') erstreckende Schiene (13); und
- mindestens eine Reinigungsvorrichtung (21A; 21B) der Schiene (13) oder/und eines Rads (33A; 33B), montiert vor einer der genannten Achsen in Bezug auf die Fahrtrichtung (S1) des genannten Fahrzeugs (11),
wobei die oder jede Reinigungsvorrichtung (21A; 21 B) von dem Typ ist, der umfasst:
- einen am Fahrzeug (11) befestigten Speicher (25) für Schleifmaterial (27);
- ein Spritzorgan (31) des Materials (27), verbunden mit dem Speicher (25) durch eine Zuführungsleitung (29) des Materials (27), wobei dieses Organ (31) einen Leitungskanal (73) des Materials (27) enthält, dieser Kanal (73) sich entsprechend einer zweiten Achse (B-B') erstreckt und in einem Punkt (74) mündet, gegenüber einer Oberfläche der genannten Schiene (13) und/oder des genannten Rads (33A; 33B);
- erste Blaseinrichtungen (75), verbunden mit dem genannten Kanal (73), um das Material (27) durch den Leitungskanal (73) hindurch zu beschleunigen, wobei die ersten Blaseinrichtungen (75) mit einer Druckfluidquelle (59) verbunden sind,
**dadurch gekennzeichnet, dass** die Reinigungsvorrichtung (21A; 21 B) so konzipiert ist, dass sie das Material von dem Kontaktpunkt (81) zwischen dem Rad (33A) und der Schiene (13) beabstandet spritzt und dass sie dem Material (27) eine ausreichende kinetische Energie verleiht, um die Reinigung der Schiene (13) und/oder des Rads (33A) zu bewirken.

2. Schienenfahrzeug (11) nach Anspruch 1, **dadurch gekennzeichnet, dass** die Reinigungsvorrichtung (21A; 21 B) so konzipiert ist, dass sie das Material in direkter Weise nur auf das Rad (33A) spritzt.

3. Schienenfahrzeug (11) nach Anspruch 1, **dadurch gekennzeichnet, dass** der durch die erste und die zweite Achse (A-A'; B-B') gebildete Winkel (α; β) größer als 45° ist, die Reinigungsvorrichtung (21A; 21 B) so konzipiert ist, dass sie das Material vor dem Kontaktpunkt (81) zwischen dem Rad (33A) und der Schiene (13) aufspritzt und dass sie dem Material (27) eine ausreichende kinetische Energie verleiht, um die Reinigung der Schiene (13) und/oder des Rads (33A) zu bewirken.

4. Schienenfahrzeug (11) nach Anspruch 3, **dadurch gekennzeichnet, dass** der durch die erste und die zweite Achse (A-A'; B-B') gebildete Winkel (α; β) zwischen 45° und 90° enthalten ist.

5. Schienenfahrzeug (11) nach einem der Ansprüche 3 bis 4, **dadurch gekennzeichnet, dass** der genannte Winkel (α) im Wesentlichen gleich 60° ist.

6. Schienenfahrzeug (11) nach einem der Ansprüche 3 bis 4, **dadurch gekennzeichnet, dass** der genannte Winkel (β) im Wesentlichen gleich 90° ist.

7. Schienenfahrzeug (11) nach einem der Ansprüche 3 bis 6, **dadurch gekennzeichnet, dass** die Vorrichtung (21A) so konzipiert ist, dass der Abstand zwischen der Aufspritzstelle des Schleifmaterials auf der Schiene (13) und dem Kontaktpunkt (81) zwischen dem Rad (33A) und der Schiene (13) größer ist als die Hälfte des Radius des Rads (33A), so dass ein Teil des Schleifmaterials von der Schiene abprallt in Richtung vordere Oberfläche (83) des Rads (33A).

8. Schienenfahrzeug (11) nach einem der vorangehenden Ansprüche, **dadurch gekennzeichnet, dass** die Reinigungsvorrichtung (21A; 21 B) außerdem zweite Blaseinrichtungen (57) umfasst, die vor dem Spritzorgan (31) mit der Zuführungsleitung (29) verbunden sind.

9. Schienenfahrzeug (11) nach Anspruch 8, **dadurch gekennzeichnet, dass** die Reinigungsvorrichtung (21A; 21B) außerdem ein Beschleunigungsorgan (45) umfasst, vorgesehen in der Leitung (29) in der Nähe des Speichers (25), wobei die zweiten Blaseinrichtungen (57) in dem Beschleunigungsorgan (45) münden.

10. Schienenfahrzeug nach einem der Ansprüche 8 oder 9, **dadurch gekennzeichnet, dass** die ersten und zweiten Blaseinrichtungen (75, 57) verbunden sind mit der Druckfluidquelle (59), die ein Fluid mit einem Druck höher als 4 bar liefert.

11. Schienenfahrzeug (11) nach einem der vorangehenden Ansprüche, **dadurch gekennzeichnet, dass** der Druckfluidquelle (59) ein Druckregler (61) vorgeschaltet ist, zur Steuerung des Fluiddrucks hinter dem Druckregler (61) in Abhängigkeit von der Geschwindigkeit des Fahrzeugs.

12. Schienenfahrzeug (11) nach einem der Ansprüche 10 oder 11, **dadurch gekennzeichnet, dass** der genannte Druck zwischen 6 und 9 bar enthalten ist, wenn die Geschwindigkeit des Fahrzeugs höher ist als eine bestimmte Geschwindigkeit.

13. Schienenfahrzeug (11) nach Anspruch 12, **dadurch gekennzeichnet, dass** die bestimmte Geschwindigkeit im Wesentlichen gleich 50 km/h ist.

14. Schienenfahrzeug (11) nach einem der vorangehenden Ansprüche, **dadurch gekennzeichnet, dass** das Schleifmaterial (27) bzw. der Schleifmaterialstrahl im Wesentlichen einem Kegel entspricht, dessen Öffnungswinkel gemäß einem Meridianschnitt größer als 30° ist.

15. Schienenfahrzeug (11) nach einem der vorangehenden Ansprüche, **dadurch gekennzeichnet, dass** das Schleifmaterial (27) durch Sandpartikel mit einem mittleren Durchmessers von 1 bis 3 mm gebildet wird.

16. Schienenfahrzeug (11) nach einem der vorangehenden Ansprüche, **dadurch gekennzeichnet, dass** es wenigstens zwei mit einer gemeinsamen Druckfluidquelle (59) verbundene Reinigungsvorrichtungen (21A, 21 B) umfasst.

17. Schienenfahrzeug (11) nach einem der vorangehenden Ansprüche, **dadurch gekennzeichnet, dass** die Reinigungsvorrichtung so konzipiert ist, dass eine geringe Menge des Materials (27) durch Abprallen zwischen das Rad (33A; 33B) und die Schiene (13) geschleudert wird, in der Nähe des Kontaktpunkts (81) zwischen dem Rad (33A; 33B) und der Schiene (13).

18. Verfahren zur Reinigung einer Schiene und/oder eines Rads eines Schienenfahrzeugs, **dadurch gekennzeichnet, dass** es die folgenden Schritte umfasst:
- man lässt ein Schienenfahrzeug nach einem der Ansprüche 1 bis 17 auf zwei parallelen Schienen fahren;
- man spritzt das Schleifmaterial mit Abstand von dem Kontaktpunkt (81) zwischen dem Rad (33A) und der Schiene (13);
- man verleiht dem Schleifmaterial eine ausreichende Energie, um die Reinigung der Schiene und/oder des Rads zu bewirken.

19. Verfahren nach Anspruch 18, **dadurch gekennzeichnet, dass** die Quasi-Totalität der Partikel des Schleifmaterials nach dem Spritzen des Schleifmaterials auf die Schiene von der Schiene nach außen geschleudert wird.
